# EUROPÄISCHE PATENTSCHRIFT

(11) **EP 0 348 786 B1**
(45) Veröffentlichungstag und Bekanntmachung des Hinweises auf die Patenterteilung: **26.08.1992**
(21) Anmeldenummer: 89111120.5
(22) Anmeldetag: 19.06.1989
(51) Int. Cl.: F02M 51/08, F02M 61/18

(54) **Elektromagnetisches Kraftstoffeinspritzventil**
Electromagnetic fuel-injection valve
Soupape électromagnétique d'injection de combustible

(30) Priorität: 28.06.1988 DE 3821776
(43) Veröffentlichungstag der Anmeldung: 03.01.1990
(73) Patentinhaber: SIEMENS AKTIENGESELLSCHAFT, 80333 München (DE)
(72) Erfinder: Forapianti, Mauro, Livorno (IT); Manetti, Alberto, Rosignano Solvay (Livorno) (IT); Toncelli, Riccardo, Livorno (IT)

(56) Entgegenhaltungen:
- EP-A- 0 197 567
- WO-A-87/07334
- DE-U- 8 709 111
- FR-A- 2 436 887
- GB-A- 400 836
- GB-A- 2 034 816
- GB-A- 2 057 193
- US-A- 4 139 158
- US-A- 4 657 189

## Beschreibung

Die Erfindung betrifft ein elektromagnetisches Kraftstoffeinspritzventil für eine Brennkraftmaschine gemäß Oberbegriff von Anspruch 1.

Aus der GB 2 057 193 A ist ein Kraftstoffeinspritzventil mit einer einzigen Düsenöffnung in einem Düsenkörper bekannt. Der Düsenkörper weist weiterhin eine Innen- und eine Außenkammer auf. Das Volumen der Innenkammer ist dabei so klein gehalten, daß der zur Verfügung stehende Druck nicht zu stark vermindert wird. Die Außenkammer ist so lang, daß die Düsenöffnung von Ablagerungen infolge von zurückfließendem Gasgemisch aus dem Saugrohr der Brennkraftmaschine freigehalten wird.

Nachteilig bei dieser Lösung ist das Fehlen von Mitteln, die den Einbau des Kraftstoffeinspritzventils in eine Bohrung des Saugrohrs der Brennkraftmaschine erleichtern und das Kraftstoffeinspritzventil im Saugrohr abdichten.

Verwendet man bei Brennkraftmaschinen mit zwei oder mehr Einlaßventilen pro Zylinder ein solches Kraftstoffeinspritzventil mit nur einer Düsenöffnung, so kann der Kraftstoffstrahl nur auf eines der Einlaßventile gerichtet werden, ohne jede Benetzung von Trennwänden und der Umgebung des Einlaßventils zu vermeiden.

Eine Lösung für dieses Problem ist in der GB 2 148 388 beschrieben. Dabei wird ein Kraftstoffeinspritzventil mit zwei Düsenöffnungen am unteren Ende einer dem Ventilsitz nachgeschalteten Erweiterungskammer verwendet. Durch den Querschnitt und die Ausrichtung dieser beiden Düsenöffnungen wird der Kraftstoff in der richtigen Menge gerichtet auf die Einlaßventile eingespritzt.

Nachteilig bei dieser Lösung ist das "tote Volumen" der Erweiterungskammer, das den an den Düsenöffnungen zur Verfügung stehenden Druck vermindert. Außerdem kann in diesem Volumen der Erweiterungskammer Kraftstoff zurückbleiben, und damit kann fälschlich auch im geschlossenen Zustand des Kraftstoffeinspritzventils Kraftstoff in das Saugrohr gelangen.

Auch das vorgeschlagene Einbringen eines Einsatzes, der die Erweiterungskammer teilweise ausfüllt, kann dieses Problem nicht vollständig lösen und bedeutet außerdem einen weiteren Druckabfall vor den Düsenöffnungen.

Ein weiteres Problem dieser Lösung ist, daß die beiden Düsenöffnungen am unteren Ende des Kraftstoffeinspritzventils liegen und dort ungeschützt den Gasen im Saugrohr ausgesetzt sind. Dabei kommt es schnell zu Ablagerungen an den Düsenöffnungen, die die Funktion des Kraftstoffeinspritzventils beeinträchtigen.

Die Aufgabe der vorliegenden Erfindung besteht deshalb darin, ein solches Kraftstoffeinspritzventil derart auszuführen, daß die oben beschriebenen Nachteile vermieden werden.

Die erfindungsgemäße Lösung ist im Anspruch 1 gekennzeichnet. Vorteilhafte Weiterbildungen der Erfindung finden sich in den Unteransprüchen.

Die erfindungsgemäße Lösung besteht darin, daß ein beweglicher Anker mit einem an seiner Unterseite angebrachten Kunststoffeinsatz zusammen mit einem Düsenkörper die Ventilfunktion übernimmt. Der Kunststoffeinsatz hat dazu eine plane Dichtringfläche und der Düsenkörper einen ringförmigen Ventilsitz, die genau aufeinanderpassen. Der innere Rand des Ventilsitzes des Düsenkörpers ist die Begrenzung einer Innenkammer, die eine Tiefe = 1/4 ihres Randdurchmessers hat, also sehr klein ist. Vom Boden dieser Innenkammer gehen mindestens zwei Düsenöffnungen ab, die so gerichtet sind, daß der aus ihnen austretende Kraftstoffstrahl das jeweilige Einlaßventil des zugeordneten Zylinders trifft.

Die Düsenöffnungen münden in eine Außenkammer, die symmetrisch zu der Innenkammer aber wesentlich größer als diese ist. Diese Außenkammer ist nach unten offen, so daß sie den Kraftstoffluß aus den Düsenöffnungen nicht beeinträchtigt, aber die Düsenöffnungen von den Gasen im Saugrohr abschirmt und sich damit keine Ablagerungen an den Düsenöffnungen bilden. Die Länge der Außenkammer ist so gewählt, daß ein Niederschlag von Kraftstoff aus den Düsenöffnungen an ihrer Wand vermieden wird, aber groß genug, um an der Außenfläche der Außenkammer ein Dichtelement zwischen dem Einspritzventil und dessen Aufnahmeteil im Saugrohr der Brennkraftmaschine vorzusehen.

Ein solches Kraftstoffeinspritzventil vermeidet zusätzliche Kosten für eine konstruktiv aufwendige große Erweiterungskammer und beschränkt nicht die Einbaumöglichkeiten des Ventils am Motor. Es hat außerdem ein nur sehr kleines "totes Volumen" stromab dem Ventilsitz und gewährleistet damit einen maximalen Druck an den Düsenöffnungen.

Die Erfindung wird anhand der Figuren näher erläutert. Dabei Zeigen:
FIG 1 einen Längsschnitt eines erfindungsgemäßen Kraftstoffeinspritzventils,
FIG 2 eine vergrößerte Ansicht des unteren Teils des Kraftstoffeinspritzventils aus FIG 1,
FIG 3 eine andere Ausführungsform der Teile aus FIG 2 und
FIG 4 eine weitere Ausführungsform des unteren Teils aus FIG 3.

FIG 1 zeigt ein elektromagnetisches Kraftstoffeinspritzventil mit einer Längsachse L und einem Gehäuse 1 aus magnetisierbarem Material. In dem Gehäuse 1 ist eine elektrische Spule 2 auf einen Spulenträger 3 gewickelt, der einen zylindrischen Magnetkern 4 aus magnetisierbarem Material umgibt.

In dem Magnetkern 4 ist eine Hülse 5 aus nichtmagnetisierbarem Material angebracht, die als Längsführung für einen topfförmigen beweglichen Anker 6 dient. Dieser Anker 6 bildet zusammen mit dem Gehäuse 1 und dem Magnetkern 4 einen magnetischen Kreis.

Der bewegliche Anker 6 trägt einen Kunststoffeinsatz 7, der mit der Oberseite eines Düsenkörpers 8 zusammenwirkt. Dadurch wird ein Abschließsystem für den Kraftstoff gebildet, der durch eine Axialbohrung 9 und Querlöcher 10 in dem Magnetkern 4 fließt. Im abgeschlossenen Zustand wird das Abschließsystem über die Kraft einer Feder 11 auf den Anker 6 geschlossen gehalten, die sich in dem Magnetkern 4 befindet und sich in einer Aufnahmehülse 12 abstützt.

Die Spule 2 wird elektrisch erregt über Anschlußleiter 13, die zum Teil in ein Kunststoffanschlußstück 14 eingebettet sind. In diesem Fall wird der Anker 6 durch eine magnetische Kraft zum Magnetkern 4 hin gezogen und überwindet dabei die Gegenkraft durch die Feder 11. Damit bewegt er sich von dem Düsenkörper 8 weg und erlaubt so einen Kraftstofffluß durch Düsenöffnungen 21 in dem Düsenkörper 8.

Wenn die Spule wieder entregt wird, begrenzt eine remanente magnetische Kraft die schnelle Rückkehr des Ankers 6 zu dem Düsenkörper 8 in den Abschließzustand ("magnetisches Kleben"). Deswegen ist auf der nach oben gewandten Fläche 15 des Ankers 6 eine dünne nichtmagnetische Scheibe vorgesehen, die die direkte Berührung des Ankers 6 und des Magnetkerns 4 verhindert und dadurch das "magnetische Kleben" vermeidet.

Das Kraftstoffeinspritzventil enthält außerdem eine Reihe von Dichtungen, sowie einen Abstandshalter 16, dessen Dicke den Hub des Ankers 6 bestimmt. Weiterhin ist an der Oberseite des Kraftstoffeinspritzventils ein Einlaßfilter 17 vorgesehen.

In der FIG 2 ist nun der für die Erfindung wesentliche Teil des Kraftstoffeinspritzventils vergrößert dargestellt.

Der Kunststoffeinsatz 7 am unteren Ende des topfförmigen Ankers 6 wird durch den übergestülpten Rand des Ankers 6 festgehalten. Auf der nach unten gewandten Seite hat der Kunststoffeinsatz 7 eine ebene Dichtringfläche 18, die mit einem gegenüberliegenden Ventilsitz 19 auf der nach oben gewandten Seite des Düsenkörpers 8 zusammenwirkt. Der Düsenkörper 8 ist topfförmig ausgebildet, mit einer Querwand 80 nach oben. Die Dichtringflächen 18 und der Ventilsitz 19 bilden das Abschließsystem, das den Kraftstoffluß zu den Düsenöffnungen 21 freigibt oder absperrt.

Der innere Durchmesser des Ventilsitzes 19 begrenzt eine Innenkammer 20, deren Tiefe nicht mehr als ein Viertel dieses Durchmessers ist. Diese Dimensionierung bietet ein Optimum für den Kraftstofffluß zu den Düsenöffnungen 21.

Die Düsenöffnungen 21 am Boden der Innenkammer 20 sind geradlinig so gerichtet, daß sie jeweils mit der Längsachse L des Kraftstoffeinspritzventils einen Winkel α einschließen, aber in unterschiedliche Richtungen zeigen. Die Zahl der Düsenöffnungen 21 und der jeweilige Winkel α ist so gewählt, daß jedes Einlaßventil des von dem Kraftstoffeinspritzventil versorgten Zylinders mit der richtigen Menge von Kraftstoff versorgt wird, ohne dabei die Saugrohrwände zu benetzen.

Wenn zu jedem Einlaßventil die gleiche Menge von Kraftstoff geliefert werden muß, haben die Düsenöffnungen 21 alle den gleichen Querschnitt. Wenn dagegen ein geschichtetes Luft-Kraftstoffverhältnis in der Brennkammer verlangt ist und damit unterschiedlich große Mengen von Kraftstoff zu den einzelnen Einlaßventilen geliefert werden müssen, haben die Düsenöffnungen 21 unterschiedliche Querschnitte.

Abhängig von den spezifischen Anforderungen durch die jeweilige Brennkraftmaschine können die Düsenöffnungen 21 vollkommen unabhängig voneinander ausgeführt sein oder (wie in FIG 2 gezeigt) einen gemeinsamen Einlaßraum am Boden der Innenkammer 20 haben.

Bei heißer Brennkraftmaschine kann das Volumen stromab dem Ventilsitz 19 durch geänderte Druckverhältnisse eine ungewollte Verschiebung der eingespritzten Kraftstoffmenge bewirken. Um dieses Volumen weiter zu verkleinern kann an der Unterseite des Kunststoffeinsatzes 7 innerhalb der Dichtringfläche 18 eine konische Aufwölbung 22 vorgesehen sein, die das Volumen der Innenkammer 20 teilweise ausfüllt. Eine solche konische Aufwölbung 22 wirkt außerdem als Leitfläche für die genaue Führung des Kraftstoffflusses zu den Düsenöffnungen 21. Diese Leitflächenfunktion kann weiterhin dadurch verbessert werden, daß auch der Boden der Innenkammer 20 eine konische Form erhält.

Die Düsenöffnungen 21 münden in eine Außenkammer 24 in deren Außenseite 23. Diese Außenkammer 24 ist wesentlich größer als die Innenkammer 20. Eine zylinderförmige Wand 25 der Außenkammer 24 hat die nötige Länge, um die Düsenöffnungen 21 von Ablagerungen freizuhalten, die durch zurückfließendes Gasgemisch aus dem Saugrohr entstehen könnten.

Diese Länge ist jedoch so beschränkt, daß ein freier Kraftstofffluß zu den Einlaßventilen gewährleistet ist, ohne dabei eine Innenwandfläche 26 der zylinderförmigen Wand 25 der Außenkammer 24 zu benetzen. Dadurch behält der Kraftstoff nicht nur die gewünschte Flußrichtung sondern auch das ursprüngliche Sprühmuster.

An der äußeren Oberfläche des Düsenkörpers 8 befindet sich ein Dichtelement 27 in Form eines elastischen O-Rings, der das Kraftstoffeinspritzventil gegenüber seinem Aufnahmeteil im Saugrohr der Brennkraftmaschine abdichtet.

In FIG 3 ist eine weitere Lösung für die Abschließfunktion dargestellt, bei der eine Dichtringfläche 18′ eines Kunststoffeinsatzes 7′ und eine Oberfläche einer Innenkammer 20′ eben ausgeführt sind. Zwei Düsenöffnungen 21′ haben dabei verschiedene Winkel α′ und α˝ bezüglich der Längsachse L des Kraftstoffeinspritzventils.

In FIG 4 ist schließlich eine weitere Lösung für einen Düsenkörper 8˝ dargestellt. Dabei schließt eine Außenseite 23˝ einer zweiten Kammer 24˝ einen 90°-Winkel mit den Achsen von Düsenöffnungen 21˝ ein. Die äußere Oberfläche einer zylinderförmigen Wand 25˝ trägt dabei außer dem O-Ring eine Kappe 29, die das Einführen des Kraftstoffeinspritzventils beim Einbau in sein Aufnahmeteil im Saugrohr der Brennkraftmaschine erleichtern soll. Die Kappe 29 ist der Übersichtlichtkeit halber in FIG 1, 2 und 3 nicht gezeichnet, um Einzelheiten der Ausbildung des Düsenkörpers 8 und 8′ besser darstellen zu können.

Die Düsenöffnungen 21˝ weisen außerdem Rundungen am Übergang zur Innenkammer 20˝ auf, die den Kraftstoffluß verbessern und gleichmäßiger machen. Diese Rundungen können auch durch konisch laufende Übergänge ersetzt werden.

## Patentansprüche

1. Elektromagnetisches Kraftstoffeinspritzventil mit einer Längsachse (L) für eine Brennkraftmaschine,
- mit einem Düsenkörper (8), der eine Querwand (80) mit einer Innenseite und einer Außenseite aufweist, durch die ein Kraftstoffweg nach außen führt,
- mit einer Außenkammer (24), die auf der Außenseite der Querwand (80) angeordnet ist und sich zwischen der Querwand (80) und einer Austrittsöffnung erstreckt sowie von einer zylinderförmigen Wand (25) des Düsenkörpers (8) begrenzt ist, wobei die zylinderförmige Wand so lang ist, daß der Kraftstoffweg von Ablagerungen infolge von zurückfließendem Gasgemisch aus dem Saugrohr der Brennkraftmaschine freigehalten wird,
- mit einem ringförmigen Ventilsitz (19) auf der Innenseite der Querwand (80), der den Kraftstoffweg und eine Innenkammer (20) umschließt, wobei die Tiefe der Innenkammer gleich oder kleiner als ein Viertel des Innendurchmessers des Ventilsitzes (19) ist, und
- mit einem längsverschieblichen Anker (6), der an seinem dem Ventilsitz (19) zugewandten Ende einen Kunststoffeinsatz (7) mit planer Dichtringfläche (18) trägt und durch eine Feder (11) gegen den Ventilsitz gedrückt wird,
**dadurch** **gekennzeichnet**,
- daß im Boden der Innenkammer (20) mindestens zwei Düsenöffnungen (21) angeordnet sind, deren Achsen mit der Längsachse (L) einen Neigungswinkel (α) einschließen und die dadurch bestimmten Kraftstoffstrahlen eine divergierende Richtung haben,
- daß die von der zylinderförmige Wand (25) begrenzte Außenkammer (24) so breit ist, daß die von den Düsenöffnungen (21) abgespritzten Kraftstoffstrahlen ungehindert durch die Austrittsöffnung austreten können,
- daß eine Kappe (29) die zylinderförmige Wand (25) im Bereich der Austrittsöffnung umschließt, und
- daß ein Dichtelement (27) zur Abdichtung des Einspritzventils in einer Bohrung des Saugrohrs der Brennkraftmaschine im Bereich zwischen der Kappe (29) und der Querwand (80) um die Außenfläche der zylinderförmigen Wand (25) angeordnet ist.

2. Kraftstoffeinspritzventil nach Anspruch 1,
**dadurch gekennzeichnet,**
daß die Düsenöffnungen (21′, 21˝) vollständig voneinander getrennt sind.

3. Kraftstoffeinspritzventil nach Anspruch 1,
**dadurch gekennzeichnet,**
daß die Düsenöffnungen (21) einen gemeinsamen Einlaßraum am Boden der Innenkammer (20) haben.

4. Kraftstoffeinspritzventil nach Anspruch 2 oder 3,
**dadurch gekennzeichnet,**
daß jede der Düsenöffnungen (21, 21˝) mit der Längsachse (L) den gleichen Winkel (α) einschließt.

5. Kraftstoffeinspritzventil nach Anspruch 2 oder 3, **dadurch gekennzeichnet,**
daß die Düsenöffnungen (21′) mit der Längsachse (L) verschiedene Winkel (α) einschließen.

6. Kraftstoffeinspritzventil nach Anspruch 2 oder 3, **dadurch gekennzeichnet,**
daß jede der Düsenöffnungen (21, 21′, 21˝) den gleichen Querschnitt aufweist.

7. Kraftstoffeinspritzventil nach Anspruch 2 oder 3, **dadurch gekennzeichnet,**
daß die Düsenöffnungen (21, 21′, 21˝) verschiedene Querschnitte haben.

8. Kraftstoffeinspritzventil nach Anspruch 1,
**dadurch gekennzeichnet,**
daß der mit dem Anker (6) verbundene Kunststoffeinsatz (7′) eine plane Oberfläche an der Seite aufweist, die dem topfförmigen Düsenkörper (8′) zugewandt ist.

9. Kraftstoffeinspritzventil nach Anspruch 1,
**dadurch gekennzeichnet,**
daß der mit dem Anker (6) verbundene Kunststoffeinsatz (7) an der dem Düsenkörper (8) zugewandten Seite eine Oberfläche hat, die innerhalb der Dichtringfläche (18) eine konische Aufweitung aufweist.

10. Kraftstoffeinspritzventil nach Anspruch 8 oder 9,
**dadurch gekennzeichnet,**
daß der Boden der Innenkammer (20), von dem die Düsenöffnungen (21) abgehen, eine konische Form hat.

11. Kraftstoffeinspritzventil nach Anspruch 8 oder 9,
**dadurch gekennzeichnet,**
daß der Boden der Innenkammer (20′), von dem die Düsenöffnungen (21′) abgehen, eine plane Oberfläche hat.

12. Kraftstoffeinspritzventil nach Anspruch 10 oder 11,
**dadurch gekennzeichnet,**
daß die Düsenöffnungen (21, 21′) einen scharfkantigen Übergang zum Boden der ersten Kammer (20, 20′) hin bilden.

13. Kraftstoffeinspritzventil nach Anspruch 10 oder 11,
**dadurch gekennzeichnet,**
daß die Düsenöffnungen (21, 21′, 21˝) am Übergang zum Boden der ersten Kammer (20, 20′, 20˝) abgeschrägte Kanten haben.

14. Kraftstoffeinspritzventil nach Anspruch 10 oder 11,
**dadurch gekennzeichnet,**
daß die Düsenöffnungen (21˝) beim Übergang zum Boden der Innenkammer (20˝) abgerundete Ecken haben.

15. Kraftstoffeinspritzventil nach Anspruch 1,
**dadurch gekennzeichnet,**
daß die Außenseite der Querwand (80, 80′) plan ist.

16. Kraftstoffeinspritzventil nach Anspruch 1,
**dadurch gekennzeichnet,**
daß die Außenseite der Querwand (80˝) in die die Düsenöffnungen (21˝) münden, eine konische Form hat und einen 90°-Winkel mit der Achse der Düsenöffnungen (21˝) einschließt.

## Revendications

1. Soupape électromagnétique d'injection de combustible à axe longitudinal (L) pour un moteur à combustion interne, comportant
- un corps d'injecteur (8), qui possède une paroi transversale (80) présentant une face intérieure et une face extérieure, que traverse un trajet pour le carburant en direction de l'extérieur,
- une chambre extérieure (24), qui est disposée sur la face extérieure de la paroi transversale (80) et s'étend entre la paroi transversale (80) et une ouverture de sortie, et est limitée par une paroi cylindrique (25) du corps d'injecteur (8), la paroi cylindrique étant suffisamment longue pour que le trajet du carburant soit maintenu exempt de dépôts, en raison du reflux du mélange gazeux sortant de la tubulure d'aspiration du moteur à combustion interne,
- un siège annulaire de soupape (19) situé sur la face intérieure de la paroi transversale (80) et qui entoure le trajet du carburant et une chambre intérieure (20), la profondeur de la chambre intérieure étant égale ou inférieure au quart du diamètre intérieur du siège de soupape (19), et
- une armature (6) déplaçable longitudinalement, qui porte, au niveau de son extrémité tournée vers le siège de soupape (19), un insert en matière plastique (7) possédant une surface annulaire d'étanchéité plane (18) et qui est repoussée par un ressort (11) contre le siège de soupape,
caractérisée par le fait
- que dans le fond de la chambre intérieure (20) sont disposées au moins deux ouvertures d'injection (21), dont les axes font un angle d'inclinaison (α) par rapport à l'axe longitudinal (L), les jets de carburant, déterminés de ce fait, ayant une forme divergente,
- que la chambre extérieure (24) limitée par la paroi cylindrique (25) est suffisamment large pour que les jets de carburant, projetés par les ouvertures (21) de l'injecteur puissent sortir librement par l'ouverture de sortie,
- qu'un capuchon (29) entoure la paroi cylindrique (25) dans la zone de l'ouverture de sortie, et
- qu'un élément d'étanchéité (27) est disposé, pour réaliser l'étanchéité de la soupape d'injection, dans un perçage de la tubulure d'aspiration du moteur à combustion interne dans la zone située entre le capuchon (29) de la paroi transversale (80), autour de la surface de la paroi cylindrique (25).

2. Soupape d'injection de carburant suivant la revendication 1, caractérisée par le fait que les ouvertures (21′,21˝) de l'injecteur sont entièrement séparées l'une de l'autre.

3. Soupape d'injection de carburant suivant la revendication 1, caractérisée par le fait que les ouvertures (21) de l'injecteur possèdent un espace commun d'admission dans le fond de la chambre intérieure (20).

4. Soupape d'injection de carburant suivant la revendication 2 ou 3, caractérisée par le fait que chacune des ouvertures (21,21˝) de l'injecteur fait le même angle (α) par rapport à l'axe longitudinal (L).

5. Soupape d'injection de carburant suivant la revendication 2 ou 3, caractérisée par le fait que les ouvertures (21′) de l'injecteur font des angles (α) par rapport à l'axe longitudinal (L).

6. Soupape d'injection de carburant suivant la revendication 2 ou 3, caractérisée par le fait que toutes les ouvertures (21,21′,21˝) de l'injecteur possèdent la même section transversale.

7. Soupape d'injection de carburant suivant la revendication 2 ou 3, caractérisée par le fait que les ouvertures (21,21′,21˝) de l'injecteur possèdent des sections transversales différentes.

8. Soupape d'injection de carburant suivant la revendication 1, caractérisée par le fait que l'insert en matière plastique (7′) raccordé à l'armature (6) possède une surface plane sur la face qui est tournée vers le corps d'injecteur (8′) en forme de pot.

9. Soupape d'injection de carburant suivant la revendication 1, caractérisée par le fait que l'insert en matière plastique (7) raccordé à l'armature (6) possède, sur la face tournée vers le corps d'injecteur (8), une surface qui possède, à l'intérieur de la surface de la bague d'étanchéité (18), un élargissement conique.

10. Soupape d'injection de carburant suivant la revendication 8 ou 9, caractérisée par le fait que le fond de la chambre intérieure (20), d'où partent les ouvertures (21) de l'injecteur, possède une forme conique.

11. Soupape d'injection de carburant suivant la revendication 8 ou 9, caractérisée par le fait que le fond de la chambre intérieure (20′), d'où partent les ouvertures (21′) de l'injecteur, possède une surface plane.

12. Soupape d'injection de carburant suivant la revendication 10 ou 11, caractérisée par le fait que les ouvertures (21,21′) de l'injecteur établissent une jonction à arête vive avec le fond de la première chambre (20,20′).

13. Soupape d'injection de carburant suivant la revendication 10 ou 11, caractérisée par le fait que les ouvertures (21,21′,21˝) de l'injecteur possèdent des bords biseautés au niveau de la jonction avec le fond de la première chambre (20,20′,20˝).

14. Soupape d'injection de carburant suivant la revendication 10 ou 11, caractérisée par le fait que les ouvertures (21˝) de l'injecteur possèdent des coins arrondis au niveau de la jonction avec le fond de la chambre intérieure (20˝).

15. Soupape d'injection de carburant suivant la revendication 1, caractérisée par le fait que la face extérieure de la paroi transversale (80,80′) est plane.

16. Soupape d'injection de carburant suivant la revendication 1, caractérisée par le fait que la face extérieure de la paroi transversale (80˝), dans laquelle débouchent les ouvertures (21˝) de l'injecteur, possède une forme conique et fait un angle de 90° par rapport à l'axe des ouvertures (21˝) de l'injecteur.

## Claims

1. Electromagnetic fuel injection valve with a longitudinal axis (L) for an internal combustion engine,
- with a nozzle body (8) which has a transverse wall (80) with an inner side and an outer side, through which a fuel path leads outwards,
- with an outer chamber (24) which is arranged on the outer side of the transverse wall (80) and extends between the transverse wall (80) and an outlet opening and is bounded by a cylindrical wall (25) of the nozzle body (8), the cylindrical wall being of a length such that the fuel path is kept free of deposits caused by gas mixture flowing back from the intake pipe of the internal combustion engine,
- with an annular valve seat (19) on the inner side of the transverse wall (80), which valve seat surrounds the fuel path and an inner chamber (20), the depth of the inner chamber being equal to or less than one quarter of the inside diameter of the valve seat (19), and
- with a longitudinally displaceable armature (6) which, on its end facing the valve seat (19), bears a plastic insert (7) with a flat annular sealing face (18) and is pressed against the valve seat by a spring (11),
characterised in that
- arranged in the bottom of the inner chamber (20) are at least two nozzle openings (21), the axes of which enclose an angle (α) of inclination with the longitudinal axis (L) and the resulting fuel sprays have a diverging direction,
- the outer chamber (24) bounded by the cylindrical wall (25) is of a width such that the fuel sprays ejected from the nozzle openings (21) can emerge unhindered through the outlet opening,
- a cap (29) surrounds the cylindrical wall (25) in the region of the outlet opening and
- a sealing element (27) for sealing off the injection valve in a hole in the intake pipe of the internal combustion engine is arranged around the outer surface of the cylindrical wall (25), in the region between the cap (29) and the transverse wall (80).

2. Fuel injection valve according to Claim 1, characterised in that the nozzle openings (21′, 21˝) are completely separated from one another.

3. Fuel injection valve according to Claim 1, characterised in that the nozzle openings (21) have a common inlet space at the bottom of the inner chamber (20).

4. Fuel injection valve according to Claim 2 or 3, characterised in that each of the nozzle openings (21, 21˝) encloses the same angle (α) with the longitudinal axis (L).

5. Fuel injection valve according to Claim 2 or 3, characterised in that the nozzle openings (21′) enclose different angles (α) with the longitudinal axis (L).

6. Fuel injection valve according to Claim 2 or 3, characterised in that each of the nozzle openings (21, 21′, 21˝) has the same cross-section.

7. Fuel injection valve according to Claim 2 or 3, characterised in that the nozzle openings (21, 21′, 21˝) have different cross-sections.

8. Fuel injection valve according to Claim 1, characterised in that the plastic insert (7′) connected to the armature (6) has a flat surface on the side which faces the cup-shaped nozzle body (8′).

9. Fuel injection valve according to Claim 1, characterised in that the plastic insert (7) connected to the armature (6) has a surface on the side facing the nozzle body (8) which has a conical widening inside the annular sealing face (18).

10. Fuel injection valve according to Claim 8 or 9, characterised in that the bottom of the inner chamber (20), from which the nozzle openings (21) branch off, has a conical shape.

11. Fuel injection valve according to Claim 8 or 9, characterised in that the bottom of the inner chamber (20′), from which the nozzle openings (21′) branch off, has a flat surface.

12. Fuel injection valve according to Claim 10 or 11, characterised in that the nozzle openings (21, 21′) form a sharp-edged transition to the bottom of the first chamber (20, 20′).

13. Fuel injection valve according to Claim 10 or 11, characterised in that the nozzle openings (21, 21′, 21˝) have chamfered edges at the transition to the bottom of the first chamber (20, 20′, 20˝).

14. Fuel injection valve according to Claim 10 or 11, characterised in that the nozzle openings (21˝) have rounded corners at the transition to the bottom of the inner chamber (20˝).

15. Fuel injection valve according to Claim 1, characterised in that the outer side of the transverse wall (80, 80′) is flat.

16. Fuel injection valve according to Claim 1, characterised in that the outer side of the transverse wall (80˝), into which the nozzle openings (21˝) open, has a conical shape and encloses an angle of 90° with the axis of the nozzle openings (21˝).
